# EUROPÄISCHE PATENTSCHRIFT

(11) **EP 1 834 619 B1**
(45) Veröffentlichungstag und Bekanntmachung des Hinweises auf die Patenterteilung: **04.07.2012**
(21) Anmeldenummer: 07004820.2
(22) Anmeldetag: 08.03.2007
(51) Int. Cl.: A61G 5/14, A61G 5/10

(54) **Rollstuhl**
Wheelchair
Fauteuil roulant

(30) Priorität: 14.03.2006 DE 102006011710
(43) Veröffentlichungstag der Anmeldung: 19.09.2007
(73) Patentinhaber: MEYRA WILHELM MEYER GMBH & CO. KG, 32589 Kalletal-Kalldorf (DE)
(72) Erfinder: Wahlen, Hans-Joachim, Dr., 32549 Bad Oeynhausen (DE); Windmann, Jürgen, 32257 Bünde (DE)
(74) Vertreter: Schaeberle, Steffen

(56) Entgegenhaltungen:
- EP-A- 1 103 242
- WO-A-01/32120
- WO-A-94/16914
- WO-A-2005/007498
- DE-A1-102004 026 632

## Beschreibung

Die Erfindung bezieht sich auf einen Rollstuhl mit einem Grundrahmen, an welchem ein Sitzelement und eine Rückenlehne gelagert sind.

Rollstühle werden meist für körperlich sehr stark in ihrer Motorik eingeschränkte Patienten eingesetzt. Hieraus ergibt sich die Notwendigkeit, dass der Rollstuhl verschiedenste Positionen ermöglichen muss, beispielsweise eine übliche Sitzposition, eine Liegeposition sowie eine Position, in der das Aufstehen und Verlassen des Rollstuhls erleichtert wird.

Üblicherweise werden derartige Rollstühle mit vorderen Antriebsrädern versehen und weisen an ihrer Rückseite frei schwenkbare Lenkräder auf. Die vorderen Antriebsräder und die hinteren Lenkräder sind durch in ihrer Federkraft einstellbare Federbeine so abgefedert, dass alle vier Räder Bodenkontakt haben. Die Räder sind dabei einzeln am Rahmen aufgehängt. Der Rollstuhl ermöglicht üblicherweise mittels einer Hubsäule die Einstellung der Sitzhöhe sowie die Einstellung der Neigung der Rückenlehne.

Es versteht sich, dass weitere Bauelemente, wie beispielsweise Armlehnen, Kopfstützen, Fußstützen oder ähnliches vorgesehen sind, die ebenfalls servomotorisch einstellbar und anpassbar sind.

Aus der EP 1 103 242 A2 ist ein Rollstuhl mit einem Grundrahmen bekannt, an welchem mittels eines Basisrahmens ein Sitzelement und ein Rückenelement gelagert sind, wobei der Basisrahmen um eine Basisrahmen-Schwenkachse schwenkbar ist, wobei das Sitzelement um eine vordere Sitzelement-Schwenkachse schwenkbar und längs des Basisrahmens verschiebbar ist, wobei das Rückenelement schwenkbar gelagert ist.

Der Erfindung liegt die Aufgabe zugrunde, einen Rollstuhl der beschriebenen Art zu schaffen, welcher bei einfachem Aufbau und einfacher, kostengünstiger Herstellbarkeit eine universelle Einstellung der unterschiedlichen Sitz- und Liegepositionen in ergonomischer Weise ermöglicht.

Erfindungsgemäß wird die Aufgabe durch die Merkmalskombination des Hauptanspruchs gelöst, die Unteransprüche zeigen weitere vorteilhafte Ausgestaltungen der Erfindung.

Erfindungsgemäß ist somit vorgesehen, dass der Rollstuhl einen Grundrahmen aufweist, an welchem ein Sitzelement und ein Rückenelement gelagert sind. Das Sitzelement und das Rückenelement sind dabei so ausgestaltet und angeordnet, dass diese bei Verstellung des Rollstuhls zwischen einer Sitzstellung, einer Liegestellung und einer Aufrichtstellung jeweils in Längsrichtung verschiebbar sind. Diese Verschiebung in Längsrichtung ist bevorzugterweise so ausgebildet, dass diese durch mechanische Kopplung erfolgt, so dass keine Servomotoren oder ähnliches für die Verschiebung erforderlich sind. Hierdurch wird sichergestellt, dass die Verstellung des Winkels zwischen der Sitzfläche des Sitzelements und der Fläche des Rückenelements in ergonomischer Weise ohne die Entwicklung von Schubkräften zwischen Sitzpolster und dem Rücken des Rollstuhlfahrers, dem sogenannten "Hemdauszieheffekt" erfolgt. Durch die erfindungsgemäß vorgesehene mechanische Kopplung sind keine separaten Steuerungen oder Regelungen erforderlich, vielmehr erfolgt die jeweilige Verschiebung automatisch.

In einer besonders günstigen Ausgestaltung der Erfindung ist vorgesehen, dass das Sitzelement mittels eines Basisrahmens gelagert ist, welcher um eine vordere Schwenkachse schwenkbar ist. Somit kann der Sitz hinsichtlich seiner Neigung verstellt werden. Insbesondere ist eine Anhebung des hinteren Bereichs des Sitzes möglich (Kantelung). Durch die vorgesehene Verschiebbarkeit des Sitzelements längs des Basisrahmens ist es nicht nur möglich, die Sitztiefe einzujustieren, vielmehr wird auch eine anatomisch günstige Bewegung des Körpers eines Patienten bei der Verstellung des Sitzes des Rollstuhls gewährleistet.

Besonders günstig ist es, wenn das Rückenelement verschiebbar an einem Rückenrahmen gelagert ist, welcher wiederum schwenkbar an einem Schlitten gelagert ist, welcher längs verschiebbar an dem Basisrahmen gelagert ist. Durch die Verstellung der Neigung des Basisrahmens ist es somit möglich, den Schlitten zwangsgesteuert längs des Basisrahmens zu verschieben. Hierdurch verschiebt sich ebenfalls die Schwenkachse des Rückenelements, um eine anatomische Zuordnung zwischen dem Sitzelement und dem Rückenelement zu gewährleisten.

Der Schlitten ist bevorzugterweise beim Übergang von einer Sitzposition in eine Aufstehposition verschiebbar, wobei bevorzugterweise diese Verschiebung mittels eines Kupplungselements auf mechanische Weise erfolgt. Das Kupplungselement kann beispielsweise in Form eines mehrgelenkigen Gestänges ausgebildet sein, welches zwischen dem Grundrahmen, dem Basisrahmen und dem Schlitten gelenkig gekoppelt ist.

Um bei einer Verschwenkung des Rückenelements von der Sitzposition in eine Liegeposition eine flächige Zuordnung zwischen dem Rückenelement und dem Sitzelement zu gewährleisten, ist es besonders günstig, wenn der Rückenrahmen einen Kantelhebel umfasst, welcher bei Verschwenkung des Rückenrahmens relativ zu dem Schlitten um die Schwenkachse das Sitzelement kippt. Der hintere Bereich des Sitzelements wird somit angehoben. Hiermit wird eine Stufenbildung zwischen dem Sitzelement und dem Rückenelement in der Liegestellung vermieden.

Auch die Verschiebung des Rückenelements relativ zu dem Rückenrahmen erfolgt bevorzugterweise mittels eines Kopplungselements. Das Kopplungselement kann mit dem Schlitten und dem Rückenelement verbunden sein, so dass eine Verschiebung des Schlittens relativ zu dem Basisrahmen keine Beeinflussung des Rückenelements mit sich bringt, eine Verschwenkung des Rückenelements jedoch zu einer Verschiebung führt. Das Kopplungselement ist bevorzugterweise in Form eines Zugbandes ausgebildet, wobei die Rückstellung des Rückenelements mittels eines elastischen Elements (Feder, Gummielement oder Ähnlichem) in eine Ausgangsposition erfolgt, so dass das Rückenelement in dieser Ausgangsposition vorgespannt ist.

Der erfindungsgemäße Rollstuhl gestattet es somit, unter Berücksichtigung der anatomischen Gegebenheiten eine Verstellung von der Sitzposition in eine Liegeposition und/oder in eine Aufrichtposition zu ermöglichen. In der Aufrichtposition ist das Sitzelement fast vertikal aufgerichtet, beispielsweise in einem Winkel von 80° zur Horizontalen. Der Patient wird somit aufgerichtet. Gleiches gilt bei einem Hineinsetzen in den Rollstuhl. Der Patient kann anschließend in die Sitzposition zurückgefahren werden.

Bei einer Ausrichtung des Sitzelements und des Rückenelements in eine Liegeposition ist es besonders einfach möglich, den Patienten beispielsweise in ein Krankenbett zu verlagern.

Es versteht sich, dass Beinstützen, Fußstützen, Armlehnen, Kopfstützen oder seitliche Abstützungen vorgesehen sein können, welche servomechanisch, elektrisch oder manuell verstellt werden können.

Im Folgenden wird die Erfindung anhand eines Ausführungsbeispiels in Verbindung mit der Zeichnung beschrieben. Dabei zeigt:
- Fig. 1: eine schematische Seitenansicht der wichtigsten Funktionsteile des erfindungsgemäßen Rollstuhls in der Sitzposition,
- Fig. 2: eine Seitenansicht, analog Fig. 1, in der Liegeposition,
- Fig. 3: eine Seitenansicht in einer Zwischenposition zwischen Sitzposition (Fig. 1) und der in Fig. 4 dargestellten Aufrichtposition, und
- Fig. 4: eine Seitenansicht in der Aufrichtposition.

Es versteht sich, dass aus Gründen der deutlicheren Darstellung und der Erläuterung des Grundprinzips auf die weitere Darstellung der Räder, des zugeordneten Rahmens, des Antriebs sowie weiterer Funktionsteile des Rollstuhls verzichtet wurde.

Der erfindungsgemäße Rollstuhl umfasst einen Grundrahmen 1, welcher mittels einer nur schematisch dargestellten Hubsäule 13 höhenverstellbar an einem Fahrwerk des Rollstuhls gelagert ist. Der vordere Bereich des Grundrahmens 1 ist abgewinkelt und trägt eine Schwenkachse 5, mittels derer ein Basisrahmen 4 schwenkbar an dem Grundrahmen 1 gelagert ist. Zur Verschwenkung weist der Basisrahmen 4 einen einstückig mit diesem ausgebildeten Schenkel 14 auf, dessen unteres Ende gelenkig mit einem Linearantrieb 15 gekoppelt ist, welcher wiederum an seinem hinteren Ende gelenkig mit dem Grundrahmen 1 verbunden ist, so wie dies beispielsweise aus der Fig. 3 deutlich ersichtlich ist. Durch eine Betätigung des Linearantriebs 15 ist es somit möglich, den Basisrahmen 4 um die Schwenkachse 5 zu verschwenken (siehe Vergleich der Fig. 1, 3 und 4).

Der vordere Bereich des Grundrahmens 1 ist weiterhin gelenkig mit einem Schlitten- Kopplungselement 10 verbunden, welches insgesamt drei Hebel umfasst, die gelenkig miteinander verbunden sind. Der vordere Bereich des unteren Hebels des Kopplungselements 10 ist, wie erwähnt, mit dem Grundrahmen 1 gelenkig gekoppelt (siehe Fig. 3). Der hintere Teil des Kopplungselements 10 ist mit einem mittleren Hebel gelenkig gekoppelt, welcher an einer Lagerstrebe 16 des Basisrahmens 4 schwenkbar gelagert ist. Mit dem mittleren Hebel ist gelenkig ein dritter Hebel des Kopplungselements 10 verbunden, welcher gelenkig an einem Schlitten 9 gelagert ist. Die gelenkige Verstellung der drei Hebel des Kopplungselements 10 ergibt sich insbesondere aus den Fig. 1, 3 und 4. Das Kopplungselement 10 wurde der Deutlichkeit halber in Fig. 2 nicht dargestellt.

Bei einer Verschwenkung des Basisrahmens 4 mittels des Linearantriebs 15 bewirkt somit das aus drei Hebeln bestehende Kopplungselement 10 eine Verschiebung des Schlittens 9 längs des Basisrahmens 4.

Der Schlitten 9 umfasst einen vergrößerten Trägerteil, an welchem das Kopplungselement 10 gelenkig gelagert ist und welcher mittels eines Langlochs (siehe insbesondere Fig. 3 und 4) längs des Basisrahmens 4 verschiebbar ist. Der Schlitten 9 umfasst weiterhin einen länglichen vorderen Bereich, an dessen Endbereich eine Schwenkachse 6 ausgebildet ist, mittels derer verschwenkbar ein Sitzelement 2 gelagert ist. Bei einer Verschiebung des Schlittens 9 längs des Basisrahmens 4 wird somit das Sitzelement mitverschoben, so wie sich dies durch die Pfeile der Darstellungen ergibt.

An dem hinteren Bereich (Basisbereich) des Schlittens 9 ist eine Schwenkachse 8 ausgebildet, an welcher verschwenkbar ein Rückenrahmen 7 gelagert ist. Der Rückenrahmen 7 weist einen nach vorne (in der Sitzposition siehe Fig. 1) weisenden Kantelhebel 11 auf, welcher unter dem hinteren Bereich des Sitzelements 2 angeordnet ist. Bei einer Verschwenkung des Rückenrahmens 7, welcher das Rückenelement 3 trägt, um die Schwenkachse 8, erfolgt somit eine Kippung oder Kantelung des Sitzelements 2, so wie sich dies beispielsweise aus den Fig. 2 und 4 ergibt.

Bei der in Fig. 2 gezeigten Liegestellung wird somit der hintere Bereich des Sitzelements 2 angehoben, so dass sich das Sitzelement 2 und das Rückenelement 3 in einer Liegeebene 17 befinden.

An dem Rückenrahmen 2 ist verschiebbar das Rückenelement 3 gelagert. Dieses ist über ein bandartiges Kopplungselement 12 mit dem Schlitten 9 verbunden. Bei einer Verschwenkung des Rückenrahmens 7 um die Schwenkachse 8 relativ zu dem Schlitten 9 erfolgt somit zwangsweise eine Verschiebung des Rückenelements 3 durch das Kopplungselement 12 (Zugband).

In diesem Zusammenhang ist darauf hinzuweisen, dass sämtliche Bauelemente selbstverständlich paarweise oder symmetrisch aufgebaut sein können.

Wird somit das Rückenelement 3 von der Sitzposition (Fig. 1) zur Liegeposition (Fig. 2) verstellt, wird das Rückenelement 3 durch ein elastisches, im Einzelnen nicht dargestelltes Vorspannelement (Zugfeder, Gummielement oder ähnliches) in der in Fig. 2 gezeigten Pfeilrichtung nach vorne verschoben. Bei einer Verschwenkung in die Sitzposition (Fig. 1), erfolgt eine Verschiebung des Rückenelements 3 nach oben, so wie dies durch den Pfeil in Fig. 1 dargestellt ist, da das Kopplungselement 12 eine geeignete Zugkraft aufbringt. Die Verstellung des Rückenelements 3 um die Schwenkachse 8 erfolgt mittels eines nur schematisch dargestellten Servomotors.

Bei dem Übergang in die Aufrichtposition (Fig. 3 und 4) werden der Schlitten 9 sowie das Sitzelement 2 nach hinten verschoben, so wie dies durch die Pfeile dargestellt ist. Durch die dabei auftretende Freigabe des Kopplungselements 12 wird das Rückenelement 3, so wie dies durch den Pfeil in Fig. 3 gezeigt ist, nach unten durch die beschriebene elastische Vorspannung bewegt. Die Fig. 4 zeigt die Aufrichtposition.

Es versteht sich, dass Fußplatten, Kopfstützen oder ähnliches in entsprechender Weise, entweder servomotorisch oder mechanisch, zwangsgekoppelt mitbewegt werden.

Der übrige Aufbau des Rollstuhls kann so ausgebildet sein, wie in dem deutschen Patent 10 2005 020 914 beschrieben.

### Bezugszeichenliste

- 1: Grundrahmen
- 2: Sitzelement
- 3: Rückenelement
- 4: Basisrahmen
- 5: vordere Basisrahmen-Schwenkachse
- 6: vordere Sitzelement-Schwenkachse
- 7: Rückenrahmen
- 8: Rückenrahmen-Schwenkachse
- 9: Schlitten
- 10: Schlitten-Kopplungselement
- 11: Kantelhebel
- 12: Rückenelement-Kopplungselement
- 13: Hubsäule
- 14: Schenkel
- 15: Linearantrieb
- 16: Lagerstrebe
- 17: Liegeebene

## Patentansprüche

1. Rollstuhl mit einem Grundrahmen (1), an welchem mittels eines Basisrahmens (4) ein Sitzelement (2) und ein Rückenelement (3) gelagert sind,
wobei der Basisrahmen (4) um eine Basisrahmen-Schwenkachse (5) schwenkbar ist,
wobei das Sitzelement (2) um eine vordere Sitzelement-Schwenkachse (6) schwenkbar und längs des Basisrahmens (4) verschiebbar ist,
wobei das Rückenelement (3) schwenkbar gelagert ist,
**dadurch gekennzeichnet,**
**dass** der Basisrahmen (4) um eine vordere Basisrahmen-Schwenkachse (5) schwenkbar ist, und
**dass** das Rückenelement (3)verschiebbar an einem Rückenrahmen (7) gelagert ist, welcher schwenkbar (8) an einem Schlitten (9) gelagert ist, welcher längsverschiebbar an dem Basisrahmen (4) gelagert ist.

2. Rollstuhl nach Anspruch 1, **dadurch gekennzeichnet, dass** der Schlitten (9) beim Übergang von einer Sitzposition in eine Aufstehposition verschiebbar ist.

3. rollstuhl nach Anspruch 2, **dadurch gekennzeichnet, dass** der Schlitten (9) mittels eines Schlitten-Kopplungselements (10) verschoben wird.

4. Rollstuhl nach Anspruch 3, **dadurch gekennzeichnet, dass** das Schlitten-Kopplungselement (10) ein Mehrgelenkgestänge bildet, welches zwischen dem Grundrahmen (1), dem Basisrahmen (4) und dem Schlitten (9) gelenkig gekoppelt ist.

5. Rollstuhl nach einem der Ansprüche 1 bis 4, **dadurch gekennzeichnet, dass** die Sitzelement-Schwenkachse (6) an dem Schlitten (9) angeordnet ist.

6. Rollstuhl nach einem der Ansprüche 1 bis 5, **dadurch gekennzeichnet, dass** der Rückenrahmen (7) einen Kantelhebel (11) umfasst, welcher bei Verschwenkung des Rückenrahmens (7) relativ zu dem Schlitten (9) um die Rückenrahmen-Schwenkachse (8) des Sitzelements (2) kippt.

7. rollstuhl nach einem der Ansprüche 1 bis 6, **dadurch gekennzeichnet, dass** die Verschiebung des Rückenelements (3) relativ zu dem Rückenrahmen (7) bei Verschwenkung um die Rückenrahmen-Schwenkachse (8) mittels eines Rückenelement-Kopplungselements (12) erfolgt.

8. Rollstuhl nach Anspruch 7, **dadurch gekennzeichnet, dass** das Rückelement-Kopplungselement (12) mit dem Schlitten (9) und dem Rückenelement (3) verbunden ist.

9. Rollstuhl nach Anspruch 7 oder 8, **dadurch gekennzeichnet, dass** das Rückenelement-Kopplungselement (12) in Form eines Zugbandes ausgebildet ist.

10. Rollstuhl nach einem der Ansprüche 1 bis 9, **dadurch gekennzeichnet, dass** das Rückenelement (3) mittels eines elastischen Elements in eine Ausgangsposition vorgespannt ist.

11. Rollstuhl nach einem der Ansprüche 1 bis 10, **dadurch gekennzeichnet, dass** das Sitzelement (2) und das Rückenelement (3) in eine im Wesentlichen horizontale und zueinander fluchtende Liegeposition (17) bringbar sind.

12. Rollstuhl nach einem der Ansprüche 1 bis 11, **dadurch gekennzeichnet, dass** das Sitzelement (2) und das Rückenelement (3) in eine im Wesentlichen vertikale Aufstehposition bringbar sind.

## Claims

1. A wheelchair comprising a base chassis (1) on which are mounted, via a basic frame (4), a seating element (2) and a back-support element (3),
the basic frame (4) being pivotable about a pivot axis (5) of the basic frame, the seating element (2) being pivotable about a front pivot axis (6) of the seating element and displaceable along the basic frame (4),
the back-support element (3) being pivotably mounted,
**characterized in**
**that** the basic frame (4) is pivotable about a front pivot axis (5) of the basic frame, and
**that** the back-support element (3) is displaceably mounted on a back frame (7) which is pivotably (8) mounted on a slide (9) which is mounted on the basic frame (4) in a longitudinally displaceable manner.

2. The wheelchair according to claim 1, **characterized in that** the slide (9) is displaceable during transition from a sitting position into a standing-up position.

3. The wheelchair according to claim 2, **characterized in that** the slide (9) is displaced by means of a coupling element (10) of the slide.

4. The wheelchair according to claim 3, **characterized in that** the coupling-element (10) of the slide forms a multi-articulated linkage which is hingedly coupled between the base chassis (1), the basic frame (4) and the slide (9).

5. The wheelchair according to any one of claims 1 to 4, **characterized in that** the pivot axis (6) of the seating element is arranged on the slide (9).

6. The wheelchair according to any one of claims 1 to 5, **characterized in that** the back frame (7) comprises a tilt lever (11) which upon pivoting of the back frame (7) relative to the slide (9) tilts about the back-frame pivot axis (8) of the seating element (2).

7. The wheelchair according to any one of claims 1 to 6, **characterized in that** the back-support element (3) is displaced relative to the back frame (7) upon pivoting about the back-frame pivot axis (8) by means of a coupling element (12) of the back-support element.

8. The wheelchair according to claim 7, **characterized in that** the coupling element (12) of the back-support element is connected to the slide (9) and the back-support element (3).

9. The wheelchair according to claim 7 or 9, **characterized in that** the coupling element (12) of the back-support element is configured in the form of a tension belt.

10. The wheelchair according to any one of claims 1 to 9, **characterized in that** the back-support element (3) is biased by means of an elastic element into an initial position.

11. The wheelchair according to any one of claims 1 to 10, **characterized in that** the seating element (2) and the back-support element (3) can be brought into a substantially horizontal and mutually aligned lying position (17).

12. The wheelchair according to any one of claims 1 to 11, **characterized in that** the seating element (2) and the back-support element (3) can brought into a substantially vertical standing-up position.

## Revendications

1. Chaise roulante comportant un cadre commun (1) sur lequel un siège (2) et un dossier (3) sont logés au moyen d'un cadre de base (4), le cadre de base (4) pouvant pivoter autour d'un axe de pivotement du cadre de base (5), le siège (2) pouvant pivoter autour d'un axe de pivotement avant (6) du siège et pouvant être déplacé le long du cadre de base (4), le dossier (3) pouvant être logé de manière pivotante, **caractérisée en ce que** le cadre de base (4) peut être pivoté autour d'un axe de pivotement avant (5) du cadre de base et **en ce que** le dossier (3) est logé de manière à pouvoir être déplacé sur un cadre dorsal (7), lequel est logé de manière pivotante (8) sur un chariot (9), lequel est logé de manière à pouvoir être déplacé sur le cadre de base (4) dans la longueur.

2. Chaise roulante selon la revendication 1, **caractérisée en ce que** le chariot (9) peut être déplacé lors d'une transition entre une position assise et une position debout.

3. Chaise roulante selon la revendication 2, **caractérisée en ce que** le chariot (9) est déplacé au moyen d'un élément de couplage de chariot (10).

4. Chaise roulante selon la revendication 3, **caractérisée en ce que** l'élément de couplage de chariot (10) forme une tringlerie à articulations multiples, laquelle est couplée de manière articulée entre le cadre commun (1), le cadre de base (4) et le chariot (9).

5. Chaise roulante selon l'une quelconque des revendications 1 à 4, **caractérisée en ce que** l'axe de pivotement (6) du siège est agencé sur le chariot (9).

6. Chaise roulante selon l'une quelconque des revendications 1 à 5, **caractérisée en ce que** le cadre dorsal (7) comporte un levier d'inclinaison (11), lequel bascule, lors du pivotement du cadre dorsal (7) par rapport au chariot (9), autour de l'axe de pivotement (8) du cadre dorsal du siège (2).

7. Chaise roulante selon l'une quelconque des revendications 1 à 6, **caractérisée en ce que** le déplacement du dossier (3) se fait par rapport au cadre dorsal (7), lors du pivotement autour de l'axe de pivotement (8) du cadre dorsal, au moyen d'un élément de couplage (12) de dossier.

8. Chaise roulante selon la revendication 7, **caractérisée en ce que** l'élément de couplage (12) du dossier est relié au chariot (9) et au dossier (3).

9. Chaise roulante selon la revendication 7 ou 8, **caractérisée en ce que** l'élément de couplage (12) du dossier est réalisé sous forme de tirant.

10. Chaise roulante selon l'une quelconque des revendications 1 à 9, **caractérisée en ce que** le dossier (3) est précontraint dans une position de départ au moyen d'un élément élastique.

11. Chaise roulante selon l'une quelconque des revendications 1 à 10, **caractérisée en ce que** le siège (2) et le dossier (3) peuvent être amenés dans une position couchée (17) sensiblement horizontale et en alignement l'un par rapport à l'autre.

12. Chaise roulante selon l'une quelconque des revendications 1 à 11, **caractérisée en ce que** le siège (2) et le dossier (3) peuvent être amenés dans une position debout sensiblement verticale.
